# EUROPÄISCHE PATENTSCHRIFT

(11) **EP 1 064 514 B1**
(45) Veröffentlichungstag und Bekanntmachung des Hinweises auf die Patenterteilung: **30.03.2005**
(21) Anmeldenummer: 99908800.8
(22) Anmeldetag: 19.01.1999
(51) Int. Cl.: F41A 17/66

(54) **SCHLAGBOLZENSTEUERUNG**
STRIKING PIN CONTROL MECHANISM
COMMANDE DE GACHETTE

(30) Priorität: 24.03.1998 DE 19812951
(43) Veröffentlichungstag der Anmeldung: 03.01.2001
(73) Patentinhaber: Heckler & Koch GmbH, 78727 Oberndorf (DE)
(72) Erfinder: FLUHR, Norbert, D-78727 Oberndorf (DE)
(74) Vertreter: Turi, Michael, Dipl.-Phys.
(86) Internationale Anmeldenummer: PCT/EP1999/000294
(87) Internationale Veröffentlichungsnummer: WO 1999/049272

(56) Entgegenhaltungen:
- EP-A- 0 192 343
- EP-A- 0 751 366
- DE-A- 19 702 374
- DE-C- 107 213
- DE-C- 201 609
- GB-A- 191 405 124
- US-A- 1 363 040
- US-A- 1 455 881
- US-A- 4 031 648
- US-A- 4 389 919
- US-A- 4 589 327

## Beschreibung

Die Erfindung betrifft eine Handfeuerwaffe mit einem Verschluß, der beweglich in eine für das Zünden einer Patrone eingerichtete Endlage beweglich ist, einem im Verschluß längs einer Bewegungsbahn beweglich gelagerten Schlagbolzen mit einer diesen nach hinten belastenden Schlagbolzenfeder (1) und einer Abschlageinrichtung, die von einer Abzugseinrichtung auslösbar ist und dazu eingerichtet ist, zum Zünden einer Patrone auf das von dieser abgewandte Schlagbolzenende aufzuschlagen und dadurch den Schlagbolzen in seine Zündlage zu verbringen. Eine derartige Waffe ist aus der US 1 363 040 bekannt.

Im folgenden verwendete Lagebegriffe wie "oben" o. dgl. gehen aus von der horizontalen Gebrauchslage der Waffe beim Schuß, wobei die Schußrichtung nach "vorne" weist (in der Zeichnung nach links).

Bei vielen Selbstlade-Handfeuerwaffen ist ein Hahn vorgesehen, der bei Betätigen des Abzuges abschlägt und auf das hintere Ende eines Schlagbolzens aufschlägt, der den Verschluß durchsetzt und durch eine Schlagbolzenfeder derart nach hinten gedrückt wird, daß sein hinteres Ende um eine Überstandstrecke aus dem Verschluß heraussteht und sein vorderes Ende, die Spitze, mindestens um die Überstandstrecke gegenüber der vorderen Stirnfläche des Verschlusses zurückgesetzt ist. Beim Aufschlag des Hahnes auf das hintere Ende des Schlagbolzens wird dieser beschleunigt und bewegt sich aufgrund seiner Massenträgheit gegen die Kraft der Schlagbolzenfeder nach vorne, wo er aus der Stirnfläche des Verschlusses, dem Stoßboden, mit seiner Spitze austritt und auf das Zündhütchen der Patrone treffen kann, die von vorne her am Stoßboden aufsitzt. Anstelle eines Hahnes kann auch ein Schlagstück vorgesehen sein, das nicht, wie ein Hahn, um eine feste Achse schwenkbar ist, sondern z.B. in einer geradlinigen Bewegungbahn geführt und unter Last einer Schlagfeder beweglich ist. In folgenden wird der einfacheren Darstellung halber, aber ohne jede Einschränkung, nur von einem "Hahn" gesprochen.

Um zu verhindern, daß der Hahn bereits dann abschlägt, auf das Schlagbolzenende auftrifft und die Zündung der Patrone veranlaßt, bevor der Verschluß ganz geschlossen ist, ist in der Abzugseinrichtung ein Unterbrechermechanismus vorgesehen, der die auslösende Verbindung zwischen dem Abzug und dem Hahn erst dann herstellt oder bei Dauerfeuer den Hahn erst dann auslöst, wenn der Verschluß voll geschlossen ist. Dabei wird dieser Unterbrechermechanismus durch die Lage des Verschlusses angesteuert, so daß grundsätzlich die Abgabe eines Schusses nur dann möglich ist, wenn der Verschluß vollständig geschlossen ist.

Es können sich jedoch Herstellungstoleranzen, Verschmutzung und/oder Abnutzung auf den Unterbrechungsmechanismus oder der Bruch eines Bauteils so auswirken, daß dieser bereits die Verbindung von Abzug und Hahn oder dessen Auslösung bei Dauerfeuer dann herstellt, wenn der Verschluß noch offen oder unverriegelt oder erst teilweise verriegelt ist.

Ausgehend von dieser Problemlage liegt der Erfindung die Aufgabe zugrunde, eine zusätzliche Einrichtung vorzusehen, die zwangsweise das Auslösen eines Schusses erst dann ermöglicht, wenn der Verschluß die Patrone ausreichend weit ins Patronenlager eingeführt hat.

Diese Aufgabe wird durch die Merkale des Ansprüchs 1 gelöst. Es ist dem nach eine von der Abzugseinrichtung unabhängige, zusätzliche Einrichtung zum Verhindern der durch die Abschlageinrichtung bzw. den Hahn ausgelösten Bewegung des Schlagbolzens in seine Zündlage vorgesehen.

Diese Einrichtung ist dazu eingerichtet, diese Bewegung des Schlagbolzens in seine Zündlage erst dann zuzulassen, wenn der Verschluß seine Endlage erreicht hat und somit die Patrone soweit in das Patronenlager eingeführt hat, daß diese ausreichend abgestützt wird.

Die Erfahrung hat nämlich ergeben, daß die Abzugseinrichtung, die eigentlich das vorzeitige Abfeuern einer Patrone verhindern sollte, aus den verschiedensten Gründen hierzu nicht mit letzter Zuverlässigkeit imstande ist. Die Erfindung sorgt deshalb für eine gesonderte Einrichtung, deren Zweck es ist, den Schlagbolzen so lange am Erreichen seiner Zündlage zu hindern, bis der Verschluß bis zum Sicherheitsmaß seine Endlage erreicht hat. Hierbei ist es dem Fachmann klar, daß die Endlage kein Punkt längs der Bewegungstrecke des Verschlusses ist, sondern ein Toleranzfeld, das allerdings sehr eng ist.

Bei dieser Erfindung ist auch gewährleistet, daß z. B. durch Prellen des Verschlusses ein bestimmtes Öffnen des Verschlusses vorkommen kann, der Schlagbolzen aber sofort aus seinem Beaufschlagungsbereich des Hahns gesteuert wird.

Die, zusätzliche Einrichtung könnte etwa aus einem Kipphebel bestehen, der schwenkbar im Verschluß gelagert ist, durch eine Feder mit seinem einen Schenkel in sperrenden Eingriff mit dem Verschluß drückbar ist und mit seinem anderen Ende an der vorderen Stirnfläche oder einer Seitenfläche des Verschlusses über diesen übersteht. Im Bewegungsweg dieses überstehenden Schenkels ist am Lauf oder am Gehäuse eine Anschlagfläche vorgesehen, gegen die beim Schließen des Verschlusses dieser überstehende Schenkel anläuft und dabei den anderen Schenkel des Kipphebels aus dem Eingriff mit dem Schlagbolzen hebt. Die Anordnung der Anschlagfläche ist dabei so, daß der Schlagbolzen erst dann freigegeben ist, wenn der Verschluß das Toleranzfeld seiner Endlage erreicht hat.

Allerdings ist ein solcher Mechanismus hohen Kräften ausgesetzt, die auf gleitend bewegte Teile einwirken und somit erheblichen Verschleiß verursachen können; insbesondere kann dieser Mechanismus durch Einwirkung der Abschlageinrichtung ausgeschlagen werden.

Erfindungsgemäß ist daher weiter vorgesehen, den Schlagbolzen dann, wenn ein Zünden verhindert werden soll, aus dem Bewegungsbereich der Abschlageinrichtung zu verbringen.

Es wäre auch möglich, die zur Zündung eingerichtete Schlagbolzenspitze aus einer Lage gegenüber dem Zündhütchen der Patrone zu entfernen, doch könnte dann ein Abschlagen der Abschlageinrichtung vielleicht zu Schäden am Schlagbolzen führen.

Zwar könnte der Schlagbolzen so gekippt werden, daß er mit seinem hinteren Ende quer zu seiner Bewegungsrichtung versetzt wird, wie das von gewissen Sicherungen her bekannt ist. Erfindungsgemäß wird aber der Schlagbolzen um ein solches Maß nach vorne versetzt, daß er zuverlässig noch hinter seiner Zündlage liegt, aber so weit in den Verschluß eintaucht, daß sein hinteres Ende vor dem Kontakt mit dem Hahn oder einem Schlagstück durch Ausbildungen des Verschlusses, bevorzugt die hintere Endfläche des Verschlusses, geschützt ist. Diese Ausgestaltung ist besonders bei einer Waffe zu bevorzugen, bei der der Hahn völlig innerhalb des Gehäuses liegt, so daß nicht die Gefahr besteht, daß ein Fremdkörper zwischen Hahn und Schlagbolzen gerät und dann doch noch für eine Zündung sorgen könnte.

Der Schlagbolzen könnte in die beschriebene Sicherheitlage durch die auf den Verschluß einwirkende Schließfeder verbracht werden. Nach der Erfindung ist jedoch eine Gegenfeder vorgesehen, die sich zwischen Verschluß und Schlagbolzen abstützt, diesen jedoch nur bis in seine Sicherheitlage drücken kann. Die Federkraft der Gegenfeder ist hierzu höher als die der verwendeten Schlagbolzenfeder. Bei der Vorwärtsbewegung des Verschlusses tritt, kurz bevor dieser seine Endlage erreicht, die Gegenfeder mit einer ortsfesten Gehäuseausbildung, etwa einem Gehäusevorsprung o. dgl., in Eingriff und bricht hierdurch ihre Einwirkung auf den Schlagbolzen ab, der nun durch Wirkung seiner Schlagbolzenfeder soweit zurückbewegt werden kann, daß der Hahn dann unbehindert auf den Schlagbolzen aufschlagen kann.

### Der folgende Stand der Technik ist bekannt:

Die US 1 363 040 A, die eine Pistole beschreibt, mit
- einem Verschluß, der beweglich in einem Gehäuse in eine für das Zünden einer Patrone eingerichtete Endlage beweglich ist,
- einem im Verschluß längs einer geradlinigen Bewegungsbahn beweglich gelagerten Schlagbolzen mit einer diesen nach hinten belastenden Schlagbolzenfeder, und
- einer Abschlageinrichtung, die von einer Abzugseinrichtung auslösbar ist und dazu eingerichtet ist, zum Zünden einer Patrone auf das von dieser abgewandte Schlagbolzenende aufzuschlagen und dadurch den Schlagbolzen in seine Zündlage zu verbringen.

Bei dieser Pistole ist
- eine von der Abzugseinrichtung unabhängige, zusätzliche Einrichtung zum Verhindern der durch die Abschlageinrichtung ausgelösten Bewegung des Schlagbolzens in die Zündlage vorgesehen, und
- die Einrichtung dazu eingerichtet, die Bewegung des Schlagbolzens in seine Zündlage erst dann zuzulassen, wenn der Verschluß seine Endlage erreicht hat.

Bei dieser bekannten Pistole ist aber nicht die Einrichtung als Gegenfeder ausgebildet, die mit einer gehäusefesten Ausbildung zusammenwirkt.

Aus der GB5124 A.D. 1914 ist zwar eine Gegenfeder bekannt, die allerdings nicht mit einer gehäusefesten Ausbildung zusammenwirkt.

Die ortsfeste Gehäuseausbildung könnte etwa als Einbuchtung eines aus Blech gebildeten Gehäuses hergestellt sein; bevorzugt ist diese Gehäuseausbildung jedoch als eigenes Bauteil ausgebildet, das dementsprechend aus einem für seinen Zweck optimierten, hochverschleißfesten Material hergestellt sein kann. Dieses gesonderte Bauteil kann unlösbar im Gehäuse befestigt sein, etwa durch Verbundguß, kann aber auch lösbar angebracht sein, so daß es, wenn es verschlissen oder beschädigt sein sollte, ohne weiteres durch ein neues Bauteil ersetzt werden kann oder auch vor dem endgültigen Einbau eingepaßt werden kann. Bevorzugt ist dieses Bauteil mit einer Eingriffsausbildung versehen, die in eine Gegenausbildung am Lauf eingreift, so daß der kritische Abstand zwischen dem hinteren Ende des Laufes und somit des Patronenlagers und der Fläche oder Kante des Bauteils, das die Wirkung der Gegenfeder aufhebt, mühelos mit einem sehr engen Toleranzfeld eingehalten werden kann.

Bevorzugt ist das genannte, gesonderte Bauteil als Patronenausstoßer ausgebildet; der ohnehin aus verschleißfestem Material gebildet sein muß und an dem erfindungsgemäß eine Fläche oder Kante ausgebildet ist, die zum Abfangen der Gegenfeder oder des ihr zugeordneten Teils dient. Es kann somit das genannte, gesonderte Bauteil aus optimalem Material bereitgestellt werden, ohne daß deshalb ein zusätzliches Bestandteil der Waffe erforderlich ist. Es ist demnach möglich, eine Waffe der eingangs genannten Art auf höchst wirtschaftliche Weise mit einer neuartigen Sicherheitseinrichtung zu versehen, die von der Abzugseinrichtung völlig unabhängig ist, und damit auch von der Summierung von Toleranzen und dem Verschleiß, die bei einer Abzugseinrichtung letztlich kaum zu vermeiden sind.

Der Gegenstand der Erfindung wird anhand der beigefügten, schematischen Zeichnung beispielsweise noch näher erläutert; in dieser zeigt:
Fig. 1 die vorne und hinten abgebrochene Draufsicht auf eine Maschinenpistole, im Längsschnitt, bei der Schließbewegung des Verschlusses und mit erst teilweise in das Patronenlager eingeführter Patrone,
Fig. 2 eine Darstellung wie in Fig. 1, jedoch mit nahezu ins Patronenlager eingeführter Patrone,
Fig. 3 eine Darstellung wie in Fig. 1 oder 2, jedoch schußbereit und mit völlig ins Patronenlager eingeführter Patrone,
Fig. 4 eine Darstellung wie in Fig. 1 bis 3, jedoch beim Schuß, und
Fig. 5 einen Aufriß in Längsrichtung durch den Verschluß der Maschinenpistole.

Die in Fig. 1 bis 4 gezeigte Maschinenpistole weist ein Gehäuse 11 auf, in dem ein Lauf 13 befestigt ist, der an seinem hinteren Ende ein Patronenlager aufweist, in das eine Patrone 14 einführbar ist. Hinter dem Lauf 13 ist ein in dessen Längsrichtung beweglicher, unverriegelter Verschluß 15 (Masseverschluß) angeordnet, der im Gehäuse 11 geführt ist und durch eine (nicht gezeigte) Schließfeder nach vorne und gegen den Lauf 13 gedrückt wird. Seitlich vom Verschluß 15, wenn sich dieser in seiner vorderen Endlage befindet, ist ein Auswurffenster 12 im Gehäuse 11 ausgebildet.

Der Verschluß 15, der auch in Fig. 5 gezeigt ist, ist mittig der Länge nach von einem Schlagbolzen 3 durchsetzt, den eine Schlagbolzenfeder 1 nach hinten derart belastet, daß er danach trachtet, eine Lage einzunehmen, in der das hintere Schlagbolzenende 10 aus der rückwärtigen Stirnfläche des Verschlusses 15 um einen Überstand Y nach hinten heraussteht (Fig. 3).

Unterhalb des Verschlusses 15 und hinter dessen vorderer Endlage ist ein Hahn 9 schwenkbar gelagert, der in den Fig. 3 und 4 nur sehr schematisch angedeutet ist. Dieser Hahn 9 kann aus einer Spannlage, in der sein oberes Ende mit Abstand hinter der vorderen Endlage des Verschlusses angeordnet ist (Fig. 3) in eine Abschlaglage abschlagen, die in Fig. 4 gezeigt ist und in der der Hahn 9 auf das nach hinten über den Verschluß 15 überstehende, hintere Schlagbolzenende 10 aufschlägt; hierdurch wird der Schlagbolzen 3 nach vorne geschleudert, trifft auf das Zündhütchen der Patrone 14 und feuert dieses dadurch ab (Fig. 4). Eine solche Waffe ist aus dem stand der Technik bekannt.

Im Verschluß 15 ist ferner eine Auszieher- und Sicherungseinrichtung in Form einer Blattfeder 16 angebracht, deren hinteres Ende einen Vorsprung aufweist, der vor einem Endbund 20 des Schlagbolzens 3 eingreift und diesen an der Vorwärtsbewegung hindert. Der abschlagende Hahn 9 trifft auf eine Schrägfläche an der Blattfeder 16 und lenkt sie derart aus, daß deren Vorsprung aus dem Eingriff mit dem Bund 20 bewegt wird und erst dadurch der Schlagbolzen unmittelbar vor dem Aufschlagen des Hahnes 9 freigegeben wird. Diese Blattfeder 16 ist in der deutschen Patentanmeldung 197 02 374.6-15 der Anmelderin beschrieben; die Offenbarung dieser Patentanmeldung wird durch die Bezugnahme ausdrücklich in die vorliegenden Unterlagen mit aufgenommen. Bei der Erfindung ist diese Blattfeder 16 derart modifiziert, daß sie den Schlagbolzen 3 nicht in seiner hintersten Lage völlig festlegt, sondern ihm eine gewisse Beweglichkeit (über die Strecke X + Y) in Längsrichtung nach vorne beläßt. Der Schlagbolzen 3 wird von der Blattfeder 16 jedoch nach wie vor daran gehindert, sich mit seiner Spitze über die vordere Stirnfläche des Verschlusses 15 hinauszubewegen, solange nicht der Hahn 9 durch sein Abschlagen die Blattfeder 16 aus dem Eingriff mit dem Schlagbolzen 3 gedrückt hat. Das vordere Ende der Blattfeder 16 ist als Auszieher ausgebildet.

Auf der der Blattfeder 16 gegenüberliegenden Längsseite weist der Verschluß eine in dessen vordere Stirnfläche einmündende Längsnut 18 auf, in die ein Ausstoßervorsprung 17 eingreift, der an einem ortsfesten, im Gehäuse 11 befestigten Eingriffsteil 8 ausgebildet ist, das als Stahlblech-Bauteil ausgebildet ist, das mit seinem vorderen Ende in eine Aussparung in der Außenseite des Laufes 13 nahe dessen hinterem Ende eingreift. Wenn sich der Verschluß 15 nach einem Schuß mit der leeren Patronenhülse zurückbewegt, läuft die Längsnut 18 über dem Vorsprung 17 nach hinten, bis der Boden der Patronenhülse gegen die Vorderkante 19 des Vorsprungs 17 trifft und dadurch ausgestoßen wird, wobei sie durch das Auswurffenster 12 ausgeworfen wird.

Der Schlagbolzen 3 weist, von vorne nach hinten gesehen (in der Zeichnung von links nach rechts), eine dünne Spitze auf, nachfolgend einen dickeren, aber schlanken Schaft, der etwa bis zur Mitte der Längenerstreckung des Schlagbolzens 3 reicht, nachfolgend einen verdickten, zylindrischen Abschnitt 21 und abschließend den bereits erwähnten Endbund 20. Die Schlagbolzenfeder 1 ist auf dem schlanken Schaft geführt und stützt sich mit ihrem hinteren Ende auf dem Absatz ab, der den Übergang zwischen dem schlanken Schaft und dem verdickten Abschnitt 21 bildet.

Von vorne her sind aufeinanderfolgend ein Anschlagstück 6 mit seiner Längs-Durchgangsbohrung, eine schraubenförmige Gegenfeder 5 und eine Hülse 4 mit ihrer LÄngs-Durchgangsbohrung auf den Schlagbolzen 3 aufgeschoben und unter leichtem Zusammendrücken der Gegenfeder 5 nach hinten gedrückt; anschließend wird ein Sicherungsring 2 angebracht, der in einer Ringnut sitzt, die im Bereich des Übergangs zwischen dem Schaft und dem verdickten Abschnitt 21 des Schlgbolzens 3 in diesen eingebracht ist. Dieser Sicherungsring 2 bildet einen vorderen Anschlag für die Hülse 4 und hält die Teile als Baugruppe zusammen.

Die Hülse 4 und das Anschlagstück 6 weisen jeweils einen seitlichen Vorsprung auf, der in der Längsnut 18 geführt ist; außerdem ist das Anschlagstück 6 ortsfest im Verschluß 15 mittels eines Montagestiftes 7 gehalten. Die Hülse 4 weist, von der hinteren Endfläche ausgehend, eine Sackbohrung auf, ebenso wie das Anschlagstück 6, bei dem die Sackbohrung von der vorderen Endfläche ausgehend. Die Gegenfeder 5 dringt in jede der Sackbohrungen ein und stützt sich auf der jeweiligen Bohrungs-Endfläche ab. Außerdem sitzt die Hülse 4 mit ihrer vorderen Endfläche auf einem Absatz in der Längsbohrung im Verschluß 15 auf. Die Schlagbolzenfeder 1 stützt sich mit ihrem vorderen Ende auf einem weiteren Absatz in der genannten Längsbohrung ab, mit ihrem hinteren Ende auf dem Absatz des Schlagbolzens.

Die Gegenfeder 5 ist kräftiger als die Schlagbolzenfeder 1, so daß die Gegenfeder 5 stets die Hülse 4 gegen die Wirkung der Schlagbolzenfeder 1 nach vorne zu drücken trachtet. Wenn der Verschluß z.B. aus der Waffe ausgebaut ist, wie in Fig. 5 gezeigt, dann sitzt die Hülse 4 auf dem zugehörigen Absatz der Verschluß-Längsbohrung auf und drückt dabei den Sicherungsring 2 und damit dem Schlagbolzen 3 nach vorne, so daß das hintere Schlagbolzenende 10 um das Maß X gegenüber dem hinteren Ende des Verschlusses 15 nach vorne versetzt ist. In dieser Lage des Schagbolzens 3, die z.B. in Fig. 2 gezeigt ist, trifft der Hahn 9 beim Abschlagen auf die hintere Fläche des Verschlusses 15 auf, ohne das hintere Schlagbolzenende 10 erreichen zu können.

Auf der dem Auswurffenster gegenüberliegenden Innenseite weist das Gehäuse 11 ein ortsfestes Eingriffsteil 8 aus Stahlblech auf, mit einem Vorsprung 17, der in die Längsnut 18 des Verschlusses 15 eintaucht. Die Vorderkante 19 dieses Vorsprungs 17 bildet die Ausstoßerkante; wenn der Verschluß 15 mit einer Patrone 14 oder einer leeren Patronenhülse nach hinten bewegt wird, dann trifft der Rand dieser Patrone 14 oder Patronenhülse auf der dem Auswurffenster 12 gegenüberliegenden Seite auf die Ausstoßerkante 19 und wird durch dieses ausgeworfen.

Auf der von der Ausstoßerkante 19 entgegengesetzten Rückseite weist der Vorsprung 17 eine weitere Funktionskante auf, die dazu eingerichtet ist, in den seitlichen Vorsprung der Hülse 4 einzugreifen und dann diesen und damit die Hülse 4 an einer weiteren Vorwärtsbewegung zu hindern. Diese Funktionskante des Eingriffsteils 8 trifft auf den seitlichen Vorsprung der Hülse 4 auf, wenn der Verschluß noch um die Strecke X+Y von seiner vorderen Endlage entfernt ist, die er beim Schuß einnehmen soll.

Das vordere Ende des Eingriffsteils 8 greift in eine Aussparung des Laufes 13 ein, so daß die hintere Funktionskante des Vorsprungs 17 sich stets in festbleibender Entfernung vom Lauf 13 und damit von der Lage bleibt, die der Boden der Patrone 14 bei Schuß einnimmt.

Nachfolgend wird die Wirkungsweise der voranstehend beschriebenen Anordnung beschrieben:
In Fig. 1 ist der Verschluß 15 bei der Bewegung nach vorne gezeigt; er hat soeben eine Patrone 14 aus dem (vom Verschluß 15 verdeckten) Magazin entnommen, mit der Auszieherkaralle (am vorderen Ende der Blattfeder 16) erfaßt und führt sie nun in das Patronenlager des Laufes 13 ein.

Die Blattfeder 16 untergreift mit dem Vorsprung in ihrem hinteren Bereich den Bund 20 des Schlagbolzens 3. Die Hülse 4 befindet sich in ihrer vorderen Endlage und nimmt dabei über den Sicherungsring 2 den Schlagbolzen 3 so weit nach vorne, daß sein hinteres Ende 10 um die Strecke X gegenüber dem hinteren Ende des Verschlusses 15 nach vorne versetzt ist. Sollte nun der Hahn 9 versehentlich abschlagen, dann würde er auf das hintere Ende des Verschlusses 15 treffen, aber den Schlagbolzen 3 nicht berühren. Der in der Längsnut 18 geführte seitliche Vorsprung der Hülse 4 ist von der hinteren Funktionskante des Vorsprungs 17 des Eingriffsteils 8 um die Strecke Z entfernt, die der Verschluß noch mindestens zurücklegen muß, ohne daß die Patrone 14 abgefeuert werden darf.

In Fig. 2 hat sich der Verschluß 15 gegenüber seiner Lage in Fig. 1 um die Strecke Z nach vorne bewegt; alle im Verschluß 15 eingebauten Teile weisen dieselben Relativlagen auf wie in Fig. 1; der Vorsprung der Hülse 4 hat die Funktionskante des Vorsprungs 17 des Eingriffsteils 8 erreicht.

In Fig. 3 hat sich der Verschluß 15 gegenüber der in Fig. 2 gezeigten Lage um die Strecke X+Y nach vorne bewegt und seine vorschriftsmäßige Endlage erreicht, in der die Patrone 14 voll im Patronenlager sitzt. Dabei wurde die Hülse 4 während der letzten Bewegungsphase von der Funktionskante des Vorsprungs 17 des Eingriffsteils 8 festgehalten, so daß sie nun vom zugehörigen Absatz in der Längsbohrung, die den Schlagbolzen 3 aufnimmt, entfernt ist. Die Schlagbolzenfeder 1 belastet den Sicherungsring 2 und damit den Schlagbolzen 3 nach hinten, so daß der Sicherungsring 2 noch immer gegen die vordere Stirnfläche der Hülse 4 anliegt und das hintere Schlagbolzenende 10 um die Strecke Y über das hintere Ende des Verschlusses 15 nach hinten übersteht.

In Fig. 4 ist der Augenblick des Abfeuerns der Patrone 14 dargestellt; der Hahn 9 hat sich in Pfeilrichtung bis in seiner vordere Endlage bewegt, hat dabei über die Schrägfläche am hinteren Ende der Blattfeder 16 deren Vorsprung aus dem Bewegungsweg des Bundes 20 des Schlagbolzens 3 bewegt und hat auf das hintere Schlagbolzenende 10 aufgeschlagen; der Schlagbolzen 3 wurde durch diesen Aufschlag beschleunigt und gegen die Kraft der Schlagbolzenfeder 1 nach vorne bis zum Auftreffen auf das Zündhütchen der Patrone 14 bewegt. Die Gegenfeder 5 wirkt dabei nicht auf den Schlagbolzen 3 ein, da sie über das Anschlagstück 6 und den Montagestift 7 am Verschluß 15 abgestützt ist. Wenn sich nun der Verschluß 15 durch den Rückstoß der abgeschossenen Patrone 14 nach hinten bewegt, wird der Hahn 9 wieder gespannt und der Schlagbolzen 3 wird durch die Gegenfeder 5 wieder so weit nach vorne gedrückt, wie das in Fig. 1 und 2 gezeigt ist, sobald der Vorsprung der Hülse 4 von der Funktionskante am Vorsprung 17 des Eingriffsteils 8 freigekommen ist. Dabei gewährleistet der einteilige Aufbau des Engriffsteils 8 und dessen fester Eingriff in den Lauf 13 stets eine gleichbleibende Lage der genannten Funktionskante.

Es kann sich Schmutz zwischen Lauf 13 und Verschluß 15 ansammeln, oder ein Fremdkörper kann ins Patronenlager gelangen, der dann jeweils verhindert, daß der Verschluß 15 seine vordere Endlage noch ganz erreichen kann. Auch hier verkleinert sich entsprechend der Überstand Y, so daß letztlich dann, wenn die Verschlußlage nicht mehr die gefahrlose Abgabe eines Schusses gewährleistet, auch kein Schuß mehr abgegeben werden kann.

Im folgenden verwendete Lagebegriffe wie "oben" o. dgl. gehen aus von der horizontalen Gebrauchslage der Waffe beim Schuß, wobei die Schußrichtung nach "vorne" weist (in der Zeichnung nach links).

Bei vielen Selbstlade-Handfeuerwaffen ist ein Hahn vorgesehen, der bei Betätigen des Abzuges abschlägt und auf das hintere Ende eines Schlagbolzens aufschlägt, der den frei fliegenden Schlagbolzen durchsetzt und durch eine Schlagbolzenfeder derart nach hinten gedrückt wird, daß sein hinteres Ende um eine Überstandstrecke aus dem Verschluß heraussteht und sein vorderes Ende, die Spitze, mindestens um die Überstandstrecke gegenüber der vorderen Stirnfläche des Verschlusses zurückgesetzt ist. Beim Aufschlag des Hahnes auf das hintere Ende des Schlagbolzens wird dieser beschleunigt und bewegt sich aufgrund seiner Massenträgheit gegen die Kraft der Schlagbolzenfeder nach vorne, wo er aus der Stirnfläche des Verschlusses, dem Stoßboden, mit seinere Spitze austritt und gegebenenfalls auf das Zündhütchen der Patrone trifft, die von vorne her am Stoßboden aufsitzt.

Um zu verhindern, daß der Hahn bereits dann abschlägt, auf das Schlagbolzenende auftrifft und die Zündung der Patrone veranlaßt, bevor der Verschluß ganz geschlossen ist, ist ein Unterbrechermechanismus vorgesehen, der die auslösende Verbindung zwischen dem Abzug und dem Hahn erst dann herstellt oder bei Dauerfeuer den Hahn erst dann auslöst, wenn der Verschluß voll geschlossen ist. Dabei wird dieser Unterbrechermechanismus durch die Lage des Verschlusses angesteuert, so daß grundsätzlich die Abgabe eines Schusses nur dann möglich ist, wenn der Verschluß vollständig geschlossen ist.

Dies gilt für alle unverriegelten Waffen, aber auch für verriegelte Waffen.

## Patentansprüche

1. Selbstlade-Handfeuerwaffe mit
- einem Verschluß (15), der beweglich in einem Gehäuse (11) in eine für das Zünden einer Patrone (14) eingerichtete Endlage beweglich ist,
- einem im Verschluß (15) längs einer Bewegungsbahn beweglich gelagerten Schlagbolzen (3) mit einer diesen nach hinten belastenden Schlagbolzenfeder (1),
- einer Abschlageinrichtung (9), die von einer Abzugseinrichtung auslösbar ist und dazu eingerichtet ist, zum Zünden einer Patrone (14) auf das von dieser abgewandte Schlagbolzenende (10) aufzuschlagen und dadurch den Schlagbolzen in seine Zündlage zu verbringen,
**dadurch gekennzeichnet daß** die Selbstlade-Handfeuerwaffe weiter verseherist mit
- einer Gegenfeder (5), die sich zwischen Verschluß (15) und Schlagbolzen (3) abstützt und diesen entgegen der Richtung der Belastung durch die Schlagbolzenfeder (1) bei offenem Verschluß aus dem Wirkungsbereich der Abschlageinrichtung nach vorne drückt, und
- einer gehäusefesten Ausbildung, die erst am Ende der Schließbewegung des Verschlusses (15) auf die Gegenfeder (5) so einwirkt, daß diese den Schlagbolzen (3) so weit freigibt, daß dieser in den Wirkungsbereich der Abschlageinrichtung (9) gelangt.

2. Handfeuerwaffe nach Anspruch 1, **dadurch gekennzeichnet, daß** der Schlagbolzen (3) in eine Lage längs seiner Bewegungsbahn verbringbar ist, in der sein der Abschlageinrichtung (9) zugewandtes Ende (10) innerhalb einer Ausbildung des Verschlusses (15) in einer Sicherheitslage ruht, die ihn vor der Einwirkung der Abschlageinrichtung (9) abschirmt.

3. Handfeuerwaffe nach Ansprüchen 1 und 2, **dadurch gekennzeichnet, daß** die gehäusefeste Ausbildung einen Vorsprung (17) bildet, der an einem vom Gehäuse (11) gesondert befestigten Bauteil (8) ausgebildet ist, das bevorzugt in den Lauf (13) eingreift.

4. Handfeuerwaffe nach Anspruch 3, **dadurch gekennzeichnet, daß** der Vorsprung (17) zwei sich quer zur Bewegungsbahn des Verschlusses (15) erstreckende Kanten aufweist, von denen die vom Lauf (13) abgewandte die gehäusefeste Ausbildung bildet und die dem Lauf (13) zugewandte den Ausstoßer.

## Claims

1. A self-loading small arm having
- a slide (15), which is movable in a housing (11) into an end position set up for priming a cartridge (14),
- a firing pin (3) moveably mounted in the slide (15) along a path of movement with a firing pin spring (1) that loads it to the rear,
- a tripping device (9) which can be released by a trigger mechanism and to prime a cartridge (14) is set up to strike the end (10) of the firing pin further from said cartridge and thereby to move the firing pin into its priming position,
**characterised in that** the self-loading small arm is also provided with
- a counter-spring (5), which is supported between the slide (15) and the firing pin (3) and forces said firing pin forwards opposite to the direction of loading by the firing pin spring (1) out of the range of action of the tripping device when the slide is open, and
- a structure fixed to the housing, which only acts at the end of the closing movement of the slide (15) on the counter-spring (5) so that this counter-spring uncovers the firing pin (3) so that it arrives in the range of action of the tripping device (9).

2. A small arm according to Claim 1,
**characterised in that** the firing pin (3) can be moved into a position along its path of movement in which its end (10) closer to the tripping device (9) rests inside a structure of the slide (15) in a safety position which screens it from the action of the tripping device (9).

3. A small arm according to Claims 1 and 2,
**characterised in that** the structure fixed to the housing forms a protrusion (17) which is constructed on a component which is separately fixed by the housing (11) and preferably engages in the barrel (13).

4. A small arm according to Claim 3,
**characterised in that** the protrusion (17) comprises two edges extending transversely to the path of movement of the slide (15), of which the one further from the barrel (13) forms the structure fixed to the housing and the one closer to the barrel (13) forms the ejector.

## Revendications

1. Arme à feu de poing à chargement automatique comprenant
- une culasse (15), qui est mobile dans un carter (11) et peut se déplacer dans une position extrême aménagée pour l'allumage d'une cartouche (14),
- un percuteur (3) logé dans la culasse (15) de façon mobile le long d'une trajectoire de déplacement avec un ressort du percuteur (1) sollicitant ce percuteur vers l'arrière,
- un système de décrochage (9) qui peut être déclenché par un système de détente et est aménagé pour percuter, pour l'allumage d'une cartouche (14), sur l'extrémité du percuteur (10) opposée à cette cartouche et amener de ce fait le percuteur dans sa position d'allumage,
**caractérisée en ce que** l'arme à feu de poing à chargement automatique est équipée également
- d'un contre-ressort (5), qui s'appuie entre la culasse (15) et le percuteur (3) et appuie ce percuteur dans le sens contraire au sens de sollicitation par le ressort du percuteur (1) avec la culasse ouverte en le faisant sortir de la zone d'action du système de décrochage, et
- d'une réalisation solidaire du carter, qui n'agit qu'à la fin du mouvement de fermeture de la culasse (15) sur le contre-ressort (5) de telle sorte que celui-ci libère le percuteur (3) assez largement pour que celui-ci arrive dans la zone d'action du système de décrochage (9).

2. Arme à feu de poing selon la revendication 1, **caractérisée en ce que** le percuteur (3) peut être amené dans une position le long de sa trajectoire de déplacement, dans laquelle son extrémité (10) tournée vers le système de décrochage (9) repose dans le cadre d'une réalisation de la culasse (15) dans une position de sécurité qui le protège de l'effet du système de décrochage (9).

3. Arme à feu de poing selon les revendications 1 et 2, **caractérisée en ce que** la réalisation solidaire du carter forme une saillie (17), qui est conçue sur un composant (8) fixé séparément du carter (11), lequel s'engage de préférence dans le canon (13).

4. Arme à feu de poing selon la revendication 3, **caractérisée en ce que** la saillie (17) présente deux arêtes s'étendant transversalement à la trajectoire de déplacement de la culasse (15), arêtes dont celle opposée au canon (13) forme la réalisation solidaire du boîtier et celle tournée vers le canon (13) forme l'éjecteur.
